# EUROPÄISCHE PATENTSCHRIFT

(11) **EP 1 319 481 B1**
(45) Veröffentlichungstag und Bekanntmachung des Hinweises auf die Patenterteilung: **15.08.2007**
(21) Anmeldenummer: 02027232.4
(22) Anmeldetag: 06.12.2002
(51) Int. Cl.: B26D 7/26, B26D 1/46, B26D 7/06, B26D 7/20

(54) **Maschine zum Schneiden von Brot und vergleichbaren Nahrungsmitteln**
Cutting machine for bread and similar edible products
Dispositif de coupe pour pain et produits alimentaires similaires

(30) Priorität: 14.12.2001 DE 20120234 U; 16.08.2002 DE 20212853 U
(43) Veröffentlichungstag der Anmeldung: 18.06.2003
(73) Patentinhaber: SILLER, Rudi, 74232 Abstatt (DE)
(72) Erfinder: Siller, Rudi, 74232 Abstatt (DE); Bertsch, Matthias, 74360 Ilsfeld (DE)
(74) Vertreter: Müller, Hans

(56) Entgegenhaltungen:
- EP-A- 0 315 601
- EP-A- 0 612 593
- WO-A-94/27793
- DE-A- 3 706 485
- DE-A- 4 211 082
- US-A- 3 262 348
- US-A- 4 915 000

## Beschreibung

Die Erfindung betrifft eine Schneidmaschine, mit der sich Brot, Fleisch, Wurst, Käse und dergleichen Nahrungsmittel in beliebig dicke Scheiben maschinell schneiden lassen.

### STAND DER TECHNIK

Aus der DE 694 10 502 T2 ist ein Brotschneider mit variabler Aufschnittdicke bekannt. Bei dieser Schneidmaschine wird der in Scheiben zu schneidende Brotlaib durch einen Schieber Schritt für Schritt vorangeschoben und einem sich drehenden oder um eine Achse schwingenden Schneidmesser zugeführt. Das in Form einer Trennscheibe vorhandene Schneidmesser wird motorisch angetrieben. Auch bei der aus der DE 37 06 485 A1 bekannten Scheibenschneid- und Teilmaschine für Brot und Käse besteht das Schneidmittel aus einem derartigen scheibenartigen Rundmesser, das mit einem eigenen Drehantrieb ausgestattet ist. Das Rundmesser ist an einer hin- und her schwenkbar angetriebenen Schwinge gelagert. Auch bei dieser Schneidmaschine wird das zu schneidende Lebensmittel schrittweise an dem Schneidmittel vorbeigeführt. Nachteil bei diesen vorstehenden beiden Schneidmaschinen ist ihr großer Platzbedarf, da die in Vorschubrichtung erforderliche Längenausdehnung mindestens das Doppelte des Nahrungsmittels wie beispielsweise eines Brotlaibes betragen muss. Das Aufstellen derartiger Schneidmaschinen mit derartiger Ausrichtung, dass ihre Längsausrichtung senkrecht zu einer Wand beziehungsweise einer Regalwand ausgerichtet ist, ist in aller Regel nicht möglich; so würde eine solche beispielsweise Brotschneidmaschine in einer Bäckereiverkaufsstätte die regelmäßig sehr schmale Bewegungsgasse zwischen einer Regalwand und einem Verkaufstresen versperren. Derartige Maschinen werden daher mit ihrer Längsausrichtung parallel zur Raumwand beziehungsweise Regalwand ausgerichtet; dann nehmen sie aber einen unerwünscht breiten Platz innerhalb der Regalwand ein.

Aus der US-A-3,262,348 ist eine Schneidvorrichtung bekannt, mit einer Auflage, die aus einem flexiblen Band besteht. Diese Auflage muss nicht länger sein als das zu schneidende Produkt. Ein Schneidmittel ist auf einem Wagen montiert und längs des Tisches verfahrbar. Dabei taucht das Schneidmittel in einen Schneidschlitz ein, der durch ein System aus Umlenkrollen zur Umlenkung des flexiblen Bandes gebildet wird und sich somit synchron zu dem Schneidmittel mitbewegen kann.

### DARSTELLUNG DER ERFINDUNG

Ausgehend von diesem vorbekannten Stand der Technik liegt der Erfindung die Aufgabe zugrunde, eine verbesserte voll funktionsfähige Schneidmaschine der eingangs genannten Art anzugeben.

Diese Erfindung ist durch die Merkmale des Hauptanspruchs gegeben. Sinnvolle Weiterbildungen der Erfindung sind Gegenstand von sich an den Hauptanspruch anschließenden weiteren Ansprüchen.

Die erfindungsgemäße Schneidmaschine zeichnet sich dadurch aus, dass nicht das Nahrungsmittel, sondern das Schneidmittel während des Schneidvorganges schrittweise verstellt wird.

Dabei wird in einer ersten erfindungsgemäßen Ausführungsvariante zusammen mit dem Schneidmittel auch der Schneidtisch, auf dem das Nahrungsmittel aufliegt, synchron mitbewegt. Da das Schneidmittel beim Zerschneiden des beispielsweise Brotes vollständig durch das Brot hindurchwandern muss, muss auch die im Bereich der Schnittebene unterhalb des Nahrungsmittels vorhandene nutartige oder schlitzartige Tischvertiefung in Vorschubrichtung schrittweise mitbewegt werden um zu verhindern, dass bei der Vorschubbewegung des Schneidmittels dasselbe in die Tischoberfläche hineinschneiden und dadurch die Tischoberfläche verletzen könnte.

Bei einer zweiten erfindungsgemäßen Ausführungsvariante wird nicht der Tisch entsprechend des Querverschubs des Schneidmittels mitverschoben, sondern es wird nur eine zwischen dem Tisch und dem Nahrungsmittel platzierte, eine Längsnut oder einen Längsschlitz aufweisende Leiste mitverschoben. Diese Auflageleiste für das Nahrungsmittel besitzt die erforderliche Nut oder den entsprechenden Schlitz, in der beziehungsweise den das Schneidmittel beim Zerteilen des Brotes eintauchen kann. Einzelheiten für die beiden Varianten sind den in den Ansprüchen ferner angegebenen Merkmalen sowie den Ausführungsbeispielen zu entnehmen.

Das Querverschieben des Schneidmittels hat den Vorteil, dass die Längsausdehnung der Schneidmaschine in Vorschubrichtung des Nahrungsmittels wesentlich kleiner als die doppelte Länge des Nahrungsmittels zu sein braucht. Damit ist es möglich, eine Schneidmaschine beispielsweise zum Schneiden von Brot mit einer Längsausdehnung von knapp 60 cm zu konstruieren, so dass eine derartige Schneidmaschine in das 60 cm-Rastermaß einer Regalwand hineinpasst.

Eine Mitnehmereinrichtung für das Schneidmittel kann so vorhanden sein, dass in jeder Stellung des Schneidmittels das Schneidmittel mit dem Tisch fest verbunden bleibt. Diese Mitnehmereinrichtung sorgt damit für eine mechanische Ankoppelung des Schneidmittels an dem Schneidtisch.

Als sinnvoll hat es sich herausgestellt, das Schneidmittel schwenkbar auszubilden. Das Schneidmittel kann dann an einem Schwenkgestell gelagert sein, das mittels einer Schwenkvorrichtung um eine Schwenkachse so verschwenkbar ist, dass in der einen Schwenk-Endstellung das Schneidmittel vollständig durch das Nahrungsmittel quer hindurchgewandert ist und dass in der anderen Schwenk-Endstellung das Schneidmittel vollständig aus dem vom Nahrungsmittel eingenommenen Lichtraumprofil herausbewegt ist. In der letztgenannten Stellung kann dann das Nahrungsmittel entweder in die Schneidmaschine eingelegt oder aus derselben herausgenommen werden.

Bei einigen der auch in der Zeichnung dargestellten Ausführungsbeispielen umfasst die jeweilige Schwenkvorrichtung einen am Gestell befestigten Kragarm sowie ein Drehteil mit einem auskragenden Fortsatz, das in Rotation motorisch versetzbar ist. Ein Gelenkstab ist ferner mit seinem einen Ende gelenkig an dem freien Kragarm des Gestells und mit seinem anderen Ende gelenkig am Fortsatz des Drehteils befestigt. Durch Drehen des Drehteils wird damit auf die Schwenkvorrichtung die gewünschte Schwenkbewegung in einer sich wiederholenden Hin- und Herbewegung erzielt.

Die bereits vorstehend erwähnte Mitnehmereinrichtung kann eine am Schwenkgestell befestigte Sperrklinke enthalten, die immer in Eingriff steht mit Konstruktionsteilen des Tisches.

Als Schneidmittel kann ein Bandmesser vorhanden sein. Die Schneidmaschine für Brot und dergleichen Nahrungsmittel nutzt damit die günstigen Eigenschaften einer an sich im Stand der Technik auf dem Gebiet beispielsweise der Holzverarbeitung bekannten Bandsäge. Erfindungsgemäß ist ferner vorgesehen, das als Bandmesser oder Rundmesser vorhandene Schneidmittel und den Schneidtisch, auf dem das zu zerschneidende Nahrungsmittel aufliegt, relativ zueinander schwenkbar auszubilden.

Ein weiteres Ausführungsbeispiel einer Schneidmaschine zeigt die beispielhafte Verwendung eines Rundmessers. Auch bei diesem Ausführungsbeispiel wird das Rundmesser längs des in Ruhe befindlichen Brotlaibes taktweise verfahren. Innerhalb eines Bewegungstaktes wird jeweils eine Scheibe des Brotlaibes geschnitten, d.h. ein entsprechender Schnitt durchgeführt. Nähere Angaben zu einer solchen Schneidmaschine sind den Unteransprüchen 13 und folgende sowie einem der Ausführungsbeispiele zu entnehmen.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispielen näher beschrieben und erläutert. Es zeigen:
- Fig. 1: eine teilweise geschnittene Seitenansicht einer ersten Ausführungsform einer erfindungsgemäßen Schneidmaschine,
- Fig.2: eine Ansicht (Draufsicht) in Richtung des Pfeils 2 der Fig. 1,
- Fig.2.1: eine Ansicht in Richtung des Pfeils 2.1 der Fig. 2,
- Fig. 3: eine ausschnittsweise Darstellung ähnlich der Fig. 2 bei einer zweiten Ausführungsform einer erfindungsgemäßen Schneidmaschine,
- Fig.3.1: eine Ansicht in Richtung der Pfeile 3.1 der Fig. 3,
- Fig. 4: eine Fig. 1 vergleichbare Seitenansicht einer weiteren Ausführungsform einer erfinderischen Schneidmaschine,
- Fig. 5: eine Ansicht in Richtung des Pfeils 5 der Fig. 4,
- Fig. 6: eine schematisierte, das Schneidmittel der Schneidmaschine gemäß Fig. 4 zeigende Darstellung,
- Fig. 7: eine perspektivische Teilansicht einer der beiden Tischplatten der Schneidmaschine gemäß Fig. 4 und 5.

### WEGE ZUM AUSFÜHREN DER ERFINDUNG

Eine Schneidmaschine 10 für insbesondere Brot besitzt ein auf Rollen 12 verfahrbares Gehäuse 14. In seinem Inneren ist ein Schwenkgestell 16 um eine Schwenkachse 18 innerhalb eines Winkelbereichs von - im vorliegenden Beispielsfall - etwa 45° (Grad) schwenkbar gelagert. Die untere Schwenk-Endstellung des Schwenkgestells 16 ist durchgezogen gezeichnet. Die obere Schwenk-Endstellung ist in Fig. 1 strichpunktiert mit dem Bezugszeichen 16a angedeutet.

Das Schwenkgestell 16 besitzt einen etwa rechteckigen Grundrahmen, in dessen drei Eckbereichen jeweils eine Umlenkrolle 20, 22, 26 und zusätzlich noch zwei weitere Umlenkrollen 24, 25 gelagert sind. Um die fünf Umlenkrollen läuft ein Bandmesser 28 endlos herum (Fig. 2). An der Unterseite des Schwenkgestelles 16 ist ein Kragarm 30 befestigt. An dem unteren Ende dieses Kragarms 30 ist ein Gelenkstab 32 mit seinem einen Ende unter Bildung eines Gelenkes 34 gelenkig an dem Kragarm 30 angeschlossen. Mit seinem anderen Ende ist der Gelenkstab 32 unter Bildung eines weiteren Gelenkes 36 an einem Fortsatz 38 gelenkig angeschlossen. Dieser Fortsatz 38 kragt von einem Drehteil 40 aus, das mittels eines motorischen Antriebes 42 in Rotation versetzt werden kann. Durch Rotieren dieses Drehteiles 40 kann so der Kragarm 30 in seine in Fig. 1 durchgezogen gezeichnete und strichpunktiert gezeichnete Stellung 30a hin- und hergeschwenkt und dadurch das Schwenkgestell 16 entsprechend mitverschwenkt werden. Zusammen mit dem Schwenkgestell 16 wird dann auch das im vorliegenden Fall als Bandmesser 28 ausgebildete Schwenkmittel mitverschwenkt. Die Schwenkrichtung des Schwenkgestelles 16 ist in Fig. 1 durch einen Doppelpfeil 44 dargestellt.

Unterhalb des Gestelles 16 sind innerhalb des Gehäuses 14 noch zwei motorische Antriebe vorhanden. Ein erster motorischer Antrieb 46 wirkt über eine Drehwelle 48 auf den Antrieb des Bandmessers 28 und diesbezüglich auf eine der Umlenkrollen - im vorliegenden Fall auf die Umlenkrolle 26 - ein.

Der andere motorische Antrieb 50 dient zum schrittweisen Vorschub eines am Schwenkgestell 16 vorhandenen Schneidtisches 60 in Vorschubrichtung 54 und im vorliegenden Fall auch in die entgegengesetzte Rückwärtsbewegung 56. Zusätzlich wird synchron und in jeweils gleicher Richtung das Schneidmittel - in diesem Fall die beiden Umlenkrollen 24, 25 mit dem Bandmesserabschnitt 28.1 - schrittweise mitbewegt. Auf dem Schneidtisch 60 liegt ein zu zerschneidender Brotlaib 62. Während seines Zerschneidens liegt der Brotlaib 62 an einer Halteplatte 58 an, um ein Durchrutschen des Schneidtisches 60 unter dem Brotlaib 62 hindurch zu ermöglichen; der Brotlaib 62 darf sich nämlich nicht mit dem Schneidtisch 60 mitbewegen.

Mit dem Bandabschnitt 28.1 ragt das Bandmesser 28 - und damit das Schwenkgestell 16 - quer über den Schneidtisch 60.

Am Ende eines jeweiligen Vorschubschrittes der Umlenkrollen 24, 25 und des Schneidtisches 60 wird das Schwenkgestell 16 aus der angehobenen Stellung 16a in seine in Fig. 1 dargestellte untere Stellung 16 nach unten verschwenkt. Bei dieser Schwenkbewegung wird zusammen mit dem Gestell 16 auch das Bandmesser 28 mitverschwenkt. Mittels des Bandabschnittes 28.1 wird dann ein Schnitt durch das Brot vollständig hindurchgeführt. Anschließend wird das Gestell 16 zusammen mit dem Bandmesser 28 nach oben in die Stellung 16a hochgeschwenkt. Nunmehr werden die Umlenkrollen 24, 25 und der Schneidtisch 60 wiederum um einen Schritt in Vorschubrichtung 54 bewegt. Der Brotlaib 62 bewegt sich dabei nicht mit. Beim Runterschwenken des Schwenkgestells 16 wird ein neuer Schnitt quer durch den Brotlaib 62 getätigt. Auf diese Weise wird der Brotlaib 62 in entsprechend viele Scheiben 62.1 geschnitten. Je nach Größe des einzelnen Vorschubschrittes können unterschiedlich breite Scheiben geschnitten werden.

Der Schneidtisch 60 kann leicht gegen die Horizontale geneigt sein. An der Rückseite des Tisches 60 kann eine Seitenanlage vorhanden sein, die mit der Tischfläche einen Winkel von im vorliegenden Beispielsfall 90° (Grad) bildet. Durch die geneigte, nach hinten in die Maschine 10 hinein leicht gekipppte Anordnung des Schneidtisches 60 kann erreicht werden, dass der Brotlaib 62 unverrückbar in einer Art seitlichem Trichter liegt. Gegebenenfalls könnte dann auf die Anordnung der Halteplatte 58 verzichtet werden.

Der schrittweise verfahrbare Schneidtisch 60 und das mit dem Schneidtisch 60 verkoppelte Schneidmittel werden vom motorischen Antrieb 50 angetrieben. Der Schneidtisch 60 ist in Form eines Gliederbandes 78 mit endlos aneinander hängenden lamellenartigen Gliedern ausgebildet. Eine in dem Gliederband 78 eingebaute Zugspannungsvorrichtung 84 sorgt für die erforderliche Zugspannung in dem Gliederband 78.

In einem Bereich des Gliederbandes 78 ist dasselbe mit einer Schneidnut 86 ausgebildet. Diese Schneidnut 86 verläuft in Längsrichtung der Lamellen und damit parallel zu den Umlenkwellen 80, 82 des Gliederbandes 78 quer über den Schneidtisch 60 hinweg.

Oberhalb der Schneidnut 86 ist der Bandabschnitt 28.1 des Bandmessers 28 positioniert. Das Bandmesser 28 läuft über die vier Umlenkrollen 20, 22, 24, 26 und zusätzlich über die Umlenkrolle 25, die zwischen den Umlenkrollen 24, 26 vorhanden ist. Die Umlenkrollen 24, 25 begrenzen den Sägebandabschnitt 28.1. Die beiden Umlenkroll'en 24, 25 sind auf jeweils einem Schlitten 88, 90 parallel zueinander in den Richtungen 54, 56 verfahrbar gelagert. So kann die Umlenkrolle 25 strichpunktiert angedeutete Zwischenlagen 25a, 25b und die andere Vorschubrolle 24 entsprechende Lagen 24a, 24b einnehmen. Die gegenseitige Ausrichtung der Umlenkrollen 24, 25 ist derart, dass der Bandabschnitt 28.1 immer rechtwinklig zu den Richtungen 54, 56 vorhanden ist. Die Bewegung der Rollen 24, 25 erfolgt synchron mit der Bewegung des Gliederbandes 78. Auf diese Weise ist oberhalb der Schneidnut 86 immer der Bandmesserabschnitt 28.1 positioniert.

Da das Bandmesser 28 eine Breite 96 besitzt (Fig. 2), die wesentlich schmaler ist als es der Dicke 97 eines üblichen Brotlaibes 62 entspricht, ist fluchtend mit dem Bandmesserabschnitt 28.1 oberhalb desselben eine Trennwand 98 fest an dem Schwenkgestell 16 angebracht. Die Schneidebene innerhalb des Brotlaibes 62 wird also von einem Teil der Trennwand 98 und dem Bandmesserabschnitt 28.1 ausgefüllt.

Bei der Schneidmaschine 10 ist kein Auslaufbereich erforderlich. Die Längenabmessung 100 der Schneidmaschine 10 braucht daher kaum größer als etwa die 1,2 bis 1,5-fache Länge 102 des Brotlaibes 62 zu sein.

An dem Kragarm 30 des Schwenkgestelles 16 ist eine auskragende Sperrklinke 106 befestigt (Fig. 1). Diese Sperrklinke 106 steht immer in Eingriff mit einer Mitnehmernut 108, die an dem Schneidtisch 60 fest angebracht ist. Auch in der strichpunktiert angedeuteten Stellung 16a ist die Sperrklinke 106 im Eingriff mit der Mitnehmernut 108. Auf diese Weise wird sichergestellt, dass das Schneidmittel und der Tisch beziehungsweise die Schneidnut nur gemeinsam in Vorschubrichtung 54 oder in der dazu Gegenrichtung 56 (Rückwärtsbewegung) verschoben werden können.

Die in Fig. 3 dargestellte Schneidmaschine 10.3 unterscheidet sich von der Schneidmaschine 10 lediglich darin, dass ihr Schneidtisch 60.3 nicht aus einem Gliederband besteht, sondern dass er ortsfest in der Maschine vorhanden ist. Bewegt wird nicht der Schneidtisch 60.3, so wie es mit dem Schneidtisch 60 der Fall ist, sondern statt dessen eine Schneidnut-Auflage 112, die zwischen einem Brotlaib 62 und dem Schneidtisch 60.3 so positioniert wird, dass die eigentliche Nut 114 dieser Auflage 112 mit dem Bandabschnitt 28.1 eines Bandmessers 28 immer fluchtet.

Die Schneidnut-Auflage 112 ist zu diesem Zweck seitlich an einem Schlitten 116 gehalten. Der Schlitten 116 wird parallel zur Verstellrichtung 54, 56 der beiden Umlenkrollen 24, 25 geführt und mit vergleichbarer Geschwindigkeit angetrieben.

Auch bei der in den Fig. 4 und 5 dargestellten Schneidmaschine 10.4 wird nicht das Nahrungsmittel wie beispielsweise der Brotlaib 62, sondern das Schneidmittel, hier ein Rundmesser 118, während des Schneidvorganges schrittweise (taktweise) verstellt.

Das Rundmesser 118 ist längs einer - im vorliegenden Fall linearen - Führungsbahn 122 in beiden Bewegungsrichtungen derselben verstellbar angeordnet. Längs dieser Führungsbahn 122 ist auch ein Schlitten 120 in beiden Bewegungsrichtungen verfahrbar. Die Verstellrichtung und die Verstellgröße des Rundmessers 118 entsprechen der jeweiligen Verstellrichtung und der Verstellgröße des Schlittens 120.

Die Führungsbahn 122 ist gegen die Horizontale geneigt vorhanden, so dass eine U-förmige Aufnahme 124, innerhalb der ein Brotlaib 62 mittels des Rundmessers 118 in Scheiben geschnitten werden kann, zur Vorderseite 126 des Gehäuses 14.4 der Schneidmaschine 10.4 geneigt beziehungsweise gekippt ist. Durch die dadurch vorhandene geneigte Ausrichtung der in Vorschubrichtung 54 und in der dazu Gegenrichtung 56 verstellbaren Bauteile kann die Tiefe 128 des Gehäuses 14.4 wünschenswert klein gehalten werden. Außerdem lässt sich durch die zur Vorderseite 126 hin gekippte Anordnung der zu zerschneidende Brotlaib 62 sehr leicht in die U-förmige Aufnahme 124 eingelegt und die Scheiben dieses Brotlaibes 62 nach erfolgtem Schneidvorgang entsprechend einfach wieder aus der U-förmigen Aufnahme 124 herausgenommen werden.

Der Schlitten 120 wird von einem motorischen Antrieb 129 längs der Führungsbahn 122 hin- und her verstellt. Dazu besitzt der Schlitten 120 abtriebseitig eine Umlenkrolle 130 und zwei seitlich und oberhalb derselben versetzt angeordnete Umlenkrollen 132 und 134. Um die abtriebseitige Umlenkrolle 130 und um die beiden anderen Umlenkrollen 132, 134 ist ein Zahnriemen 136 herumgeführt. Die beiden Enden dieses Zahnriemens 136 sind an den Stellen 138, 140 relativ zum Schlitten 120 unverrückbar festgelegt.

An dem Schlitten 120 ist ein Gelenkstab 32.4 in einem Gelenk 142 drehbar gelagert. Das andere Ende dieses Gelenkstabes 32.4 ist über ein Gelenk 144 an einem Fortsatz 146 drehbar befestigt. Der Fortsatz 146 kragt von einem Drehteil 148 aus, das von dem motorischen Antrieb 129 in Rotation 150 versetzt werden kann. Die Geometrie der Bauteile zwischen dem Schlitten 120 und dem motorischen Antrieb 129 ist derart, dass bei einer vollständigen Umdrehung des Drehteils 148 der Schlitten 120 die gesamte Führungsbahn 122 vollständig in die eine Richtung und vollständig in die dazu entgegengesetzte andere Richtung durchfährt. Dadurch wird das Rundmesser 118 zwischen seinen - hier dargestellten - beiden Endstellungen 118.1 und 118.2 hin- und her verfahren. Verschiedene Stellungen des Drehteils 148 mit seinem Fortsatz 146 und des Gelenkstabes 32.4 und des Schlittens 120 sind strichpunktiert angedeutet.

Bei der Verstellung des Schlittens 120 längs der Führungsbahn 122 dreht sich die Umlenkrolle 130 an dem Zahnriemen 136 entlang. Bei einem Verstellen des Rundmessers 118 in seine in Fig. 4 linke Stellung 118.1 wird die Umlenkrolle 130 im Gegenuhrzeigersinn längs des Zahnriemens 136 verdreht. Dementsprechend wird auch das Rundmesser 118 im Gegenuhrzeigersinn 118.3 angetrieben. Bei dieser Bewegungsrichtung, die die Schneidrichtung 152 darstellt, wird das Rundmesser 118 durch den Brotlaib 62 hindurchgeführt und letzterer dabei geschnitten. Bei der Bewegung des Rundmesser 118 in Gegenrichtung 154, d.h. bei der Bewegung des Rundmessers 118 in Richtung seiner rechten Endstellung 118.2, würde das Rundmesser 118 im Uhrzeigersinn angetrieben entsprechend der dementsprechenden Drehbewegung der Umlenkrolle 130 ebenfalls im Uhrzeigersinn, wenn nicht zwischen der Umlenkrolle 130 und dem Rundmesser 118 ein in der Zeichnung nicht dargestellter Freilauf eingebaut wäre. Dadurch wird das Rundmesser 118 also nur bei seiner Bewegung in Schneidrichtung 152 rotierbar angetrieben.

Die vorstehend beschriebenen Konstruktionsteile der Schneidmaschine 10.4 zum Querverfahren des Rundmessers 118 in Schneidrichtung 152 und in der dazu Gegenrichtung 154 sind an einem Gestell 156 befestigt, das senkrecht zu den Richtungen 152, 154, d.h. in Vorschubrichtung 54 und in der dazu Gegenrichtung 56 (Rückwärtsbewegung) verfahren werden kann. Bei dem Verfahren in Vorschubrichtung 54 werden die einzelnen Scheiben des Brotlaibs 62 durch entsprechend viele Teilschnitte erzeugt.

Das Gestell 156 ist über einen Gestellschlitten 158 längs einer Führungsbahn 160 in den beiden Richtungen 54, 56 taktweise hin- und her verfahrbar. Dazu ist das Gestell 156 über eine U-förmige Halterung 162 an einem endlos umlaufenden Zahnriemen 164 befestigt. Der Zahnriemen 164 wird über einen motorischen Antrieb 166 entsprechend hin- und her bewegt. Der Zahnriemen 164 wird über zwei an den jeweiligen Seiten der Schneidmaschine 10.4 vorhandene Umlenkrollen 168, 170, deren gegenseitiger Abstand der Länge der Führungsbahn 160 angepasst ist, umgelenkt. Zwei weitere Umlenkrollen 172, 174 halten die erforderliche Riemenspannung aufrecht und sind der am Abtrieb des motorischen Antriebes 166 angeordneten Abtriebswelle 176 jeweils benachbart angeordnet. Über den motorischen Antrieb 166 kann also das Gestell 156 taktweise in die Vorschubrichtung 54 oder in die Gegenrichtung 56, jeweils längs der Führungsbahn 160, verfahren werden. Während eines Bewegungstaktes wird ein Schnitt durch den Brotlaib 62 hindurchgeführt, d.h. das Schneidmesser 118 bewegt zwischen seinen Endlagern 118.1 und 118.2 hin- und her.

Während des Schneidvorganges stützt sich der Brotlaib 62 an seinem in Fig. 5 rechten Ende an einer Halterung 178 ab. Zusätzlich liegt an seinem rechten Ende schräg von oben ein bügelartiger Halter 179 an. Der Halter 179 soll vorzugsweise verhindern, dass sich der Brotlaib 62 beim Schneidvorgang nach oben wegbewegt. Die Halterung 178 soll vorzugsweise ein Verrutschen des Brotlaibs relativ zur Tischplatte, auf der der Brotlaib aufruht, verhindern.

Der Schneidtisch 60.4, auf der der Brotlaib 62 aufruht, besteht aus einer linken teleskopierbaren Tischplatte 180 und einer rechten teleskopierbaren Tischplatte 182. Die linke teleskopierbare Tischplatte 180 ist mit ihrem rechten Ende an einer linken Schlitzwand 184 und die rechte teleskopierbare Tischplatte 182 ist mit ihrem linken Ende an einer rechten Schlitzwand 186 befestigt. Das linke Ende der linken teleskopierbaren Tischplatte 180 ist an der linken Seitenwand 14.6 und das rechte Ende der rechten teleskopierbaren Tischplatte 182 ist an der rechten Seitenwand 14.7 der Schneidmaschine 10.4 befestigt. Die beiden Schlitzwände 184, 186 sind an dem Gestell 156 befestigt. Zwischen ihnen kann das Rundmesser 118 seine in Fig. 4 dargestellten Hin- und Herbewegungen innerhalb eines Schlitzes 189 durchführen. Beim Verfahren der beiden Schlitzwände 184, 186 beispielsweise in Vorschubrichtung 54 wird die linke Tischplatte 180 auseinander gezogen und die rechte Tischplatte 182 zusammengefahren. Bei der Rückwärtsbewegung 56 wird umgekehrt die linke Tischplatte 180 zusammengefahren und die rechte Tischplatte 182 auseinander gefahren.

Die teleskopierbaren Tischplatten 180, 182 sind längs eines stabförmigen Abstützgliedes 200, das parallel zur Führungsbahn 160 ausgerichtet ist, gehalten und geführt.

An jeder der beiden Tischplatten 180, 182 sind Seitenwände 188, 190 einstückig angeformt, die ebenfalls wie die Tischplatten 180 bzw. 182 teleskopierbar sind. Die Tischplatten 180, 182 besitzen damit U-förmige Tischplatten- und Wandteile, die insgesamt teleskopierbar sind. Die einzelnen teleskopierbaren Teile bestehen somit aus U-förmigen Teilplatten 202.1 bis 202.7.

Die teleskopierbaren Teilplatten 202 jeder der beiden Tischplatten 180, 182 sind durch zwei Scherenverbindungen - von denen in Fig. 7 eine zeichnerisch dargestellt ist - miteinander verbunden, um ein gleichförmiges Anziehen bzw. Zusammenschieben der Teilplatten 202 beim gemeinsamen Verfahren der beiden Schlitzwände 184, 186 in Vorschubrichtung 54 und in der dazu Gegenrichtung 56 zu ermöglichen.

Eine der beiden Scherenverbindungen 203 ist an der Rückseite 204 der höheren 188 der beiden Seitenwände 188, 190 angebracht (Fig. 7). Die andere Scherenverbindung ist auf der Unterseite der Tischplatte 182 - in der Zeichnung nicht sichtbar - angebracht.

Jedes der im vorliegenden Fall sieben Teile 188.1 bis 188.7 der Seitenwand 188 besitzt sieben rückwärtige Stegteile 206.1 bis 206.7 mit jeweils einer dachförmigen Lasche 208. An jeder Lasche 208 ist ein Gelenk 210 der Scherenverbindung angelenkt. In dem jeweiligen Gelenk 210 kreuzen sich die beiden jeweiligen verschwenkbaren Scherenglieder 212, 214.

In vollständig zusammengeschobenem Zustand der Tischplatte 180 bzw. 182 befinden sich die beiden Schlitzwände 184, 186 unmittelbar neben der Seitenwand 14.6 bzw. 14.7. In diesem Zustand liegen die sieben Stegteile 206.1 bis 206.7 der Tischplatte 182 flach aneinander. In den Stegteilen 206.2 bis 206.7 befinden sich U-förmige bzw. winkelförmige Ausnehmungen 216, 218, die als Führungen für das stabförmige Abstützglied 200 zum Sicherstellen einer linearen Teleskopierrichtung dienen.

Auf der in Fig. 7 nicht sichtbaren Unterseite der Tischplatte 182, Vergleichbares gilt für die andere Tischplatte 180, ist eine Gleitfolie aufgeklebt. Auch an den die Seitenwände 188, 190 bildenden Teilen 188.1 bis 188.7 ist eine solche Gleitfolie aufgeklebt. Damit soll die gegenseitige Gleitfähigkeit der Tischplatten 202.1 bis 202.7 erhöht werden.

In Fig. 5 sind die hinteren Seitenwände 188 der einzelnen Tischplattenteile der Tischplatte 180 zu erkennen. Die hinteren Seitenwände 188 sind höher als die gegenüberliegenden vorderen Seitenwände 190, so dass ein Brotlaib 62 - auch durch die zur Vorderseite 126 gekippten Anordnung leicht in die Maschine 10.4 eingelegt und nach seinem Zerschneiden wieder entnommen werden kann.

In der in Fig. 5 dargestellten Stellung der beiden Schlitzwände 184, 186 ist der links davon vorhandene Bereich des Brotlaibes 62 bereits in Scheiben geschnitten. Die einzelnen Scheiben sind gepunktet dargestellt. Der rechts von der Schlitzwand 186 verbliebene Restbereich des Brotlaibes 62 muss noch geschnitten werden. Die Richtung 54 stellt damit die Richtung dar, in der das Gestell 156 beim Zerschneiden eines Brotlaibes 62 taktweise verfahren wird.

Der Schlitz 189 zwischen den beiden Schlitzwänden 184, 186 wird aus Richtung der Vorderseite 126 her durch ein Abdeckband 220 verschlossen. Das Abdeckband 220 ist endseitig mit seinem vorderen Ende 222 am vorderen Ende 224 des zwischen den beiden Schlitzwänden 184, 186 ausgebildeten Schlitzes 189 befestigt. Das andere Ende 226 des Abdeckbandes 220 ist an einer Stelle 228 der Maschine 10.4 befestigt, die sich in Gegenrichtung 154 hinter der rückwärtigen Endstellung 118.2 des Rundmessers 118 befindet.

Das Abdeckband 220 läuft im Bereich des Schlitzes 189 über zwei Rollen 230, 232, die beide an einem das Rundmesser 118 tragenden Gestell 234 befestigt sind. Das Gestell 234 ist mit dem Rundmesser 118 in Schneidrichtung 152 und in der dazu Gegenrichtung 154 verfahrbar. Die Rolle 230 ist so vorhanden, dass das Abdeckband 220 den jeweiligen Schlitzbereich zwischen der Vorderseite 126 der Schneidmaschine 10.4 und dem Rundmesser 118 abdeckt. Die andere Rolle 232 ist bezogen auf die Tischplatten 180, 182 senkrecht unterhalb der Rolle 230 am Gestell 234 befestigt.

In Fig. 6 sind strichpunktiert die beiden Endstellungen 118.1 und 118.2 und durchgezogen eine mittlere Stellung des Rundmessers 118 dargestellt. Zusammen mit dem Rundmesser 118 werden das Gestell 234 und die beiden an demselben befestigten Rollen 230, 232 entsprechend mit verfahren in jeweilige Endpositionen 230.1, 232.1 bzw. 230.2, 232.2.

Während des Schneidvorganges schließt eine Schiebehaube 196 die zum Einlegen und zum Entnehmen eines Brotlaibes 62 zwischen den beiden Seitenwänden 14.6, 14.7 der Maschine 10.4 vorhandene Öffnung 198.

## Patentansprüche

1. Maschine (10, 10.3, 10.4) zum Schneiden von Brot (62), Fleisch, Wurst, Käse und dergleichen Nahrungsmittel in beliebig dicke Scheiben (62.1),
- mit einem Schneidtisch (60, 60.3, 60.4) zum Auflagern des Nahrungsmittels,
- mit einem Schneidmittel,
- wobei am Schneidtisch eine Tischvertiefung vorhanden ist zum Eintauchen des in Querrichtung vollständig durch das Nahrungsmittel hindurch bewegbaren Schneidmittels,
- mit einem motorischen Antrieb (42, 129) zum Verstellen des Schneidmittels längs der Tischvertiefung,
- mit einem motorischen Antrieb (50, 166) zum - in jeweils gleicher Richtung - Verschieben der Tischvertiefung zusammen mit dem Schneidmittel in zur Längsausrichtung der Tischvertiefung Querrichtung (54, 56),
**dadurch gekennzeichnet,**
- **dass**, Halterungen (58, 178, 179) und/oder ein aus ein an der Rückseite des Tisches vorhandene Seitenanlage und der Tischfläche des geneigten Tisches (60) gebildeter Trichter zum lagefixierten Abstützen des Nahrungsmittels (62) während des Schneidvorganges vorhanden sind und dass
- entweder die Tischvertiefung als Schneidnut (86, 114) oder Schneidschlitz ausgebildet und in einem endlos umlaufenden Gliederband (78) oder in einer leistenförmigen Auflage (112) vorhanden ist, die zwischen dem Schneidtisch (60.3) und dem Nahrungsmittel (62) verschiebbar angeordnet ist, oder
- die Tischvertiefung als Schneidnut oder Schneidschlitz (189) ausgebildet und zwischen zwei Schlitzwänden (184, 186) vorhanden ist, die an in jeweils entgegengesetzten Richtungen teleskopierbaren Tischplatten (180, 182) befestigt sind.

2. Maschine nach Anspruch 1,
**dadurch gekennzeichnet, dass**
- der Schneidtisch (60, 60.3, 60.4) eine Längsausdehnung (100) in Vorschubrichtung besitzt, die wesentlich kleiner ist als die doppelte Länge (102) des Nahrungsmittels (62) in dieser Vorschubrichtung.

3. Maschine nach Anspruch 1 oder 2,
**dadurch gekennzeichnet, dass**
- die Auflage (112) eine gewölbte Oberfläche besitzt, auf der von oben das Nahrungsmittel (62) auflagerbar ist,
- in der gewölbten Oberfläche eine Längsnut (114) oder ein Längsschlitz zum Eintauchen des Schneidmittels (28.1) vorhanden ist.

4. Maschine nach einem der vorstehenden Ansprüche
**dadurch gekennzeichnet, dass**
- eine Mitnehmereinrichtung so vorhanden ist, dass
- in jeder Schwenkstellung des Schneidmittels (28) kein voneinander getrennter Vorschub der Schneidnut (86, 114) bzw. des Schneidschlitzes (189) und des Schneidmittels (28) durchführbar ist.

5. Maschine nach einem der vorstehenden Ansprüche,
**dadurch gekennzeichnet, dass**
- das Schneidmittel (28) an einem Schwenkgestell (16) gelagert ist, das mittels einer Schwenkvorrichtung um eine Schwenkachse (18) so verschwenkbar ist, dass in seiner einen Schwenk-Endstellung das Schneidmittel vollständig durch das Nahrungsmittel quer hindurchgewandert ist und dass in seiner anderen Schwenk-Endstellung (16a) das Schneidmittel vollständig aus dem vom Nahrungsmittel eingenommenen Lichtraumprofil herausbewegt ist.

6. Maschine nach einem der vorstehenden Ansprüche,
**dadurch gekennzeichnet, dass**
- die Schwenkvorrichtung enthält
-- einen am Gestell (16) befestigten Kragarm (30),
-- ein Drehteil mit einem auskragenden Fortsatz (38), das in Rotation versetzbar ist,
-- einen Gelenkstab (32), der mit seinem einen Ende gelenkig am freien Kragarm (30) und mit seinem anderen Ende gelenkig am Fortsatz (38) befestigt ist.

7. Maschine nach einem der Ansprüche 4 bis 6,
**dadurch gekennzeichnet, dass**
- die Mitnehmereinrichtung eine an dem Schwenkgestell (16) befestigte Sperrklinke (106) enthält, die bei jeder Schwenkstellung des Schwenkgestelles (16) in Eingriff steht mit einer am Schneidtisch (60) oder am motorischen Antrieb (50) oder am Gehäuse (14) fest angebrachten Mitnehmernut (108).

8. Maschine nach einem der vorstehenden Ansprüche,
**dadurch gekennzeichnet, dass**
- als Schneidmittel ein Bandmesser (28) vorhanden ist.

9. Maschine nach Anspruche 08,
**dadurch gekennzeichnet, dass**
- seitlich des Nahrungsmittels jeweils vorhandene Umlenkrollen (24, 25) für das Bandmesser (28.1) gemeinsam zusammen mit der Schneidnut (86, 114) oder dem Schneidschlitz in zur Schnittebene senkrechter Richtung verstellbar sind.

10. Maschine nach einem der vorstehenden Ansprüche,
**dadurch gekennzeichnet, dass**
- die Tischplatten (180, 182) im Querschnitt U-förmig ausgebildet sind.

11. Maschine nach einem der vorstehenden Ansprüche,
**dadurch gekennzeichnet, dass**
- die jeweilige Ausschubrichtung der teleskopierbaren Tischplatten (180, 182) von der Schneidnut oder von dem Schneidschlitz (189) weggerichtet ist.

12. Maschine nach einem der vorstehenden Ansprüche,
**dadurch gekennzeichnet, dass**
- die teleskopierbaren Tischplatten (180, 182) und die teleskopierbaren Seitenwände (188, 190) aus U-förmigen Teilplatten (202) bestehen,
- die Teilplatten (202) über zumindest eine Scherenverbindung (203) teleskopierbar miteinander verbunden sind.

13. Maschine nach Anspruch 12,
**dadurch gekennzeichnet, dass**
- eine Gleitschicht auf der Unterseite der Tischplatten (180, 182) vorhanden ist.

14. Maschine nach Anspruch 13,
**dadurch gekennzeichnet, dass**
- eine Gleitfolie auf der Unterseite der Tischplatten (202) vorhanden, insbesondere aufgeklebt ist.

15. Maschine nach einem der vorstehenden Ansprüche,
**dadurch gekennzeichnet, dass**
- als Schneidmittel ein Rundmesser (118) vorhanden ist.

16. Maschine nach Anspruch 15,
**dadurch gekennzeichnet, dass**
- ein Schlitten (120) parallel zur Schneidrichtung (152) hin- und her verfahrbar ist,
- das Rundmesser (118) mit dem Schlitten (120) so bewegungsmäßig verbunden ist, dass
- bei einer Bewegung des Schlittens (120) in Schneidrichtung (152)das Rundmesser (118) durch ein zu schneidendes Nahrungsmittel (62) hindurchführbar ist, und dass
- bei einer Bewegung des Schlittens (120) in der zur Schneidrichtung Gegenrichtung (154) das Rundmesser (118) aus dem zu schneidenden Nahrungsmittel (62) herausführbar ist.

17. Maschine nach Anspruch 16,
**dadurch gekennzeichnet, dass**
- das Rundmesser (118) mit dem Schlitten (120) so bewegungsmäßig verbunden ist, dass
- nur bei einer Bewegung des Schlittens (120) in Schneidrichtung (152) das Rundmesser (118) rotierbar antreibbar ist.

18. Maschine nach Anspruch 17,
**dadurch gekennzeichnet, dass**
- ein Freilauf auf den Drehantrieb des Rundmessers (118) bei Bewegung des Rundmessers in zur Schneidrichtung Gegenrichtung (154) einwirksam ist.

19. Maschine nach einem der vorstehenden Ansprüche,
**dadurch gekennzeichnet, dass**
- ein Zahnriemen (136) längs der Führungsbahn (122) des Schlittens (120) vorhanden ist,
- ein am Schlitten (120) drehbar gelagertes Drehglied (130) in kämmenden Eingriff zum Zahnriemen (136) steht,
- das Drehglied (130) mit dem motorischen Drehantrieb (129) des Rundmessers (118) drehwirksam verbunden ist.

20. Maschine nach einem der vorstehenden Ansprüche,
**dadurch gekennzeichnet, dass**
- die Bewegung des Rundmessers (118) in Bewegungsrichtung und Bewegungsgröße gleich ist zur Bewegung des Schlittens (120).

21. Maschine nach Anspruch 19 oder 20,
**dadurch gekennzeichnet, dass**
- die teleskopierbaren Tischplatten (180, 182) und die Führungsbahn (122) geneigt zur Horizontalen, insbesondere zur Vorderseite (126) der Maschine (10.4) hin gekippt, ausgerichtet sind.

22. Maschine nach einem der Ansprüche 19 bis 21,
**dadurch gekennzeichnet, dass**
- die Bewegungsbahn des Rundmessers (118) parallel zur Führungsbahn (122) und/oder parallel zur Neigungsebene der teleskopierbaren Tischplatten (180, 182) ausgerichtet ist.

23. Maschine nach einem der Ansprüche 16 bis 22,
**dadurch gekennzeichnet, dass**
- der Schlittenantrieb enthält:
-- ein rotierbar antreibbares Drehteil (148) mit einem auskragenden Fortsatz (146),
-- einen Gelenkstab (32.4), der mit seinem einen Ende gelenkig am Schlitten (120) und mit seinem anderen Ende gelenkig am Fortsatz (146) befestigt ist.

24. Maschine nach Anspruch 23,
**dadurch gekennzeichnet, dass**
- der Schlittenantrieb so ausgebildet ist, dass
- bei einer vollen Umdrehung des Drehteils (148) der Schlitten (120) eine vollständige Bewegung in Schneidrichtung (152) und in der zur Schneidrichtung Gegenrichtung (154) durchfahren hat.

25. Maschine nach einem der vorstehenden Ansprüche,
**dadurch gekennzeichnet, dass**
- die für das Schneidmittel vorhandene Schneidnut oder der Schneidschlitz (189) von einem am Schneidmittel befestigten Abdeckband (220) verschlossen ist.

26. Maschine nach Anspruch 25,
**dadurch gekennzeichnet, dass**
- das Abdeckband (220) mit seinem einen Ende am vorderen Ende (224) der Schneidnut oder des Schneidschlitzes (189) und mit seinem anderen Ende (226) in der Maschine (10.4) an einer Stelle (228) in Gegenrichtung (154) hinter der Endstellung (118.2) des Rundmessers (118) befestigt ist,
- das Abdeckband (220) im Bereich der Schneidnut oder des Schneidschlitzes (189) über zumindest eine Rolle (230) geführt ist, die an einem das Schneidmittel (118) tragenden, längs der Schneidnut bzw. Schneidschlitzes (189) verfahrbaren Gestells (234) so befestigt ist, dass das Abdeckband (220) immer vor dem Schneidmittel (118) vorhanden ist, unabhängig von der Stellung (118.1, 118.2) des Schneidmittels (118) in der Schneidnut bzw. in dem Schneidschlitz (189).

27. Maschine nach einem der vorstehenden Ansprüche,
**dadurch gekennzeichnet, dass**
- ein die Tischplatten (180, 182) teleskopierbares Gestell (156) taktmäßig verfahrbar in Vorschubrichtung (54) und in der zur Vorschubrichtung Gegenrichtung (56) vorhanden ist,
- die Führungsbahn (122), das Rundmesser (118) und die teleskopierbaren Tischplatten (180, 182) an dem Gestell (156) befestigt sind.

28. Maschine nach einem der vorstehenden Ansprüche,
**dadurch gekennzeichnet, dass**
- die teleskopierbaren Tischplatten (180, 182) längs eines Abstützgliedes (200) führbar sind.

29. Maschine nach einem der vorstehenden Ansprüche,
**dadurch gekennzeichnet, dass**
- das jeweilige Kragende der an der Aufnahme jeweils befestigten beiden teleskopierbaren Tischplatten (180, 182) lagefixierbar an den beiden Seitenwänden (14.6, 14.7) des Gehäuses (14.4) gehalten ist.

30. Maschine nach einem der vorstehenden Ansprüche,
**gekennzeichnet durch**,
- eine Einrichtung zum Verändern der Dicke der einzelnen Nahrungsmittel-Scheiben (62.1).

## Claims

1. Machine (10, 10.3, 10.4) for cutting bread (62), meat, sausage, cheese and similar foodstuffs in slices (62.1) of a desired thickness,
- having a cutting table (60, 60.3, 60.4) for supporting the foodstuff,
- having a cutting means,
- there being present on the cutting table a table depression to permit the introduction of the cutting means that is capable of being moved completely through the foodstuff in the transverse direction,
- having a motorized drive (42, 129) for the displacement of the cutting means along the table depression,
- having a motorized drive (50, 166) for the sliding displacement of the table depression - in each case in the same direction - together with the cutting means in the transverse direction (54, 56) relative to the longitudinal extent of the table depression,
**characterized in that**
- holders (58, 178, 179) and/or a funnel formed from a lateral location present on the rear side of the table and the table surface of the inclined table (60) for the purpose of supporting the foodstuff (62) in a fixed position during the cutting process are present, and **in that**
- the table depression is configured as a cutting groove (86, 114) or a cutting slot (189) and is present in an endlessly circulating link conveyor belt (78) or in a strip-shaped support (112), which is so arranged as to be capable of sliding displacement between the cutting table (60.3) and the foodstuff (62), or
- the table depression is configured as a cutting groove or a cutting slot (189) and is present between two slot walls (184, 186), which are attached to telescoping table surfaces (180, 182) in opposing directions in each case.

2. Machine according to Claim 1,
**characterized in that**
- the cutting table (60, 60.3, 60.4) possesses a longitudinal extent (100) in the feed direction, which is significantly less than two times the length (102) of the foodstuff (62) in this feed direction.

3. Machine according to Claims 1 or 2,
**characterized in that**
- the support (112) possesses a curved surface, onto which the foodstuff (62) is capable of being placed from above,
- and **in that** a longitudinal groove (114) or a longitudinal slot is present in the curved surface to permit the introduction of the cutting means (28.1).

4. Machine according to one of the foregoing Claims,
**characterized in that**
- a carrier device is present, such that
- in each pivoted position of the cutting means (28) no mutually separate feeding of the cutting groove (86, 114) or the cutting slot (189) and the cutting means (28) is capable of being performed.

5. Machine according to one of the foregoing Claims,
**characterized in that**
- the cutting means (28) is mounted on a pivoting frame (16), which is capable of being caused to pivot about a pivoting axis (18) by means of a pivoting device in such a way that, in one of its pivoting end positions, the cutting means has passed all the way through the foodstuff, and that, in its other pivoting end position (16a), the cutting means has moved all the way out of the clearance profile adopted by the foodstuff.

6. Machine according to one of the foregoing Claims,
**characterized in that**
- the pivoting device contains
-- a collar arm (30) secured to the frame (16),
-- a rotating part with a projecting extension (38) that is capable of being caused to rotate,
-- a link rod (32), which is attached at its one end to the free collar arm (30) in an articulated manner and at its other end to the extension (38) in an articulated manner.

7. Machine according to one of Claims 4 to 6,
**characterized in that**
- the carrier device contains a locking pawl (106) secured to the pivoting frame (16), which, in every pivoted position of the pivoting frame (16), is in engagement with a carrier groove (108) rigidly attached to the cutting table (60) or to the motorized drive (50) or to the casing (14).

8. Machine according to one of the foregoing Claims,
**characterized in that**
- a band cutter blade (28) is present as the cutting means.

9. Machine according to Claim 08,
**characterized in that**
- deflector rollers (24, 25) for the band cutter blade (28.1) that are present in each case to one side of the foodstuff are capable of adjustment together with the cutting groove (86, 114) or the cutting slot in a direction perpendicular to the cutting plane.

10. Machine according to one of the foregoing Claims,
**characterized in that**
- the table surfaces (180, 182) are configured with a U-shaped cross section.

11. Machine according to one of the foregoing Claims,
**characterized in that**
- the direction of extension of the telescoping table surfaces (180, 182) is directed away from the cutting groove or from the cutting slot (189).

12. Machine according to one of the foregoing Claims,
**characterized in that**
- the telescoping table surfaces (180, 182) and the telescoping side walls (188, 190) consist of U-shaped partial surfaces (202),
- the partial surfaces (202) are connected to one another in a telescoping manner via at least one scissor-type connector (203).

13. Machine according to Claim 12,
**characterized in that**
- a sliding coating is present on the underside of the table surfaces (180, 182).

14. Machine according to Claim 13,
**characterized in that**
- a sliding film is present, in particular glued in place, on the underside of the table surfaces (202).

15. Machine according to one of the foregoing Claims,
**characterized in that**
- a circular blade (118) is present as a cutting means.

16. Machine according to Claim 15,
**characterized in that**
- a carriage (120) is capable of being displaced back and forth parallel to the cutting direction (152),
- the circular blade (118) is connected to the carriage (120) in a mobile manner in such a way that,
- in the event of a movement of the carriage (120) in the cutting direction (152), the circular blade (118) is capable of being passed through a foodstuff (62) intended for cutting, and **in that**,
- in the event of a movement of the carriage (120) in the direction (154) opposite the cutting direction, the circular blade (118) is capable of being removed from a foodstuff (62) intended for cutting.

17. Machine according to Claim 16,
**characterized in that**
- the circular blade (118) is connected to the carriage (120) in a mobile manner, in such a way that
- the circular blade (118) can be driven in a rotating manner only in the event of a movement of the carriage (120) in the cutting direction (152).

18. Machine according to Claim 17,
**characterized in that**
- a freewheel on the rotary drive unit of the circular blade (118) is effective in the event of the movement of the circular blade in the direction (154) opposite the cutting direction.

19. Machine according to one of the foregoing Claims,
**characterized in that**
- a toothed belt (136) is present along the guide path (122) of the carriage (120),
- a rotating member (130) that is rotatably mounted on the carriage (120) is in combing engagement with the toothed belt (136),
- the rotating member (130) is connected in a rotationally effective manner to the motorized drive (129) of the circular blade (118).

20. Machine according to one of the foregoing Claims,
**characterized in that**
- the movement of the circular blade (118) is identical, in terms of its direction of movement and the quantity of movement, to the movement of the carriage (120).

21. Machine according to one-of Claims 19 or 20,
**characterized in that**
- the telescoping table surfaces (180, 182) and the guide path (122) are oriented so that they are inclined to the horizontal, and in particular are tipped towards the front side (126) of the machine (10.4).

22. Machine according to one of Claims 19 to 21,
**characterized in that**
- the movement path of the circular blade (118) is oriented parallel to the guide path (122) and/or parallel to the plane of inclination of the telescoping table surfaces (180, 182).

23. Machine according to one of Claims 16 to 22,
**characterized in that**
- the carriage drive contains:
-- a rotating part (148) with a projecting extension (146) that is capable of being driven in such a way that it is capable of rotating,
-- a link rod (32.4), which is attached at its one end to the carriage (120) in an articulated manner and at its other end to the extension (146) in an articulated manner.

24. Machine according to Claim 23,
**characterized in that**
- the carriage drive is configured in such a way that,
- in the event of a complete revolution of the rotating part (148), the carriage (120) will have described a complete movement in the cutting direction (152) and in the direction (154) opposite the cutting direction.

25. Machine according to one of the foregoing Claims,
**characterized in that**
- the cutting groove or the cutting slot (189) present for the cutting means is closed by a covering strip (220) secured to the cutting means.

26. Machine according to Claim 25,
**characterized in that**
- the covering strip (220) is attached at its one end to the front end (224) of the cutting groove or the cutting slot (189), and at its other end (226) to the machine (10.4) at a point (228) in the opposite direction (154) behind the end position (118.2) of the circular blade (118),
- the covering strip (220) is guided in the area of the cutting groove or the cutting slot (189) via at least one roller (230), which is attached to a frame (234) supporting the cutting means (118) and capable of being displaced along the cutting groove or the cutting slot (189) in such a way that the covering strip (220) is always present in front of the cutting means (118), regardless of the position (118.1, 118.2) of the cutting means (118) in the cutting groove or in the cutting slot (189).

27. Machine according to one of the foregoing Claims,
**characterized in that**
- a frame (156) capable of telescoping the table surfaces (180, 182) is capable of being displaced at set intervals in the direction of feed (54) and is present in the direction (56) opposite the direction of feed,
- the guide path (122), the circular blade (118) and the telescoping table surfaces (180, 182) are attached to the frame (156).

28. Machine according to one of the foregoing Claims,
**characterized in that**
- the telescoping table surfaces (180, 182) are capable of being guided along a supporting member (200).

29. Machine according to one of the foregoing Claims,
**characterized in that**
- the end of the collar of the two telescoping table surfaces (180, 182) that are attached to the holder in each case is retained in a fixable position on the two side walls (14.6, 14.7) of the casing (14.4).

30. Machine according to one of the foregoing Claims,
**characterized by**
- a device for varying the thickness of the individual slices (62.1) of foodstuff.

## Revendications

1. Machine (10, 10.3, 10.4) pour couper en tranches (62.1) d'épaisseur quelconque du pain (62), de la viande, de la charcuterie, du fromage et des produits alimentaires similaires,
- avec une table de coupe (60, 60.3, 60.4) pour supporter le produit alimentaire,
- avec un organe de coupe,
- un évidement de table étant présent sur la table de coupe pour l'enfoncement de l'organe de coupe qui peut être déplacé en totalité en direction transversale à travers le produit alimentaire,
- avec un entraînement motorisé (42, 129) pour déplacer l'organe de coupe le long de l'évidement de table,
- avec un entraînement motorisé (50, 166) pour déplacer - dans des directions respectives identiques - l'évidement de table conjointement avec l'organe de coupe en direction (54, 56) transversale à l'orientation longitudinale de l'évidement de table,
**caractérisée en ce que**
- des moyens de retenue (58, 178, 179) et/ou un entonnoir formé par un appui latéral présent sur le côté arrière de la table et par la surface de la table inclinée (60) sont présents pour soutenir le produit alimentaire (62) pendant le processus de coupe en le fixant en position,
et **en ce que**
- soit l'évidement de table est réalisé sous forme de rainure de coupe (86, 114) ou de fente de coupe et est présent dans une bande transporteuse à maillons (78) circulant sans fin ou dans un support en forme de barre (112) qui est disposé entre la table de coupe (60.3) et le produit alimentaire (62),
- soit l'évidement de table est réalisé sous forme de rainure de coupe ou de fente de coupe (189) et est présent entre deux parois de fente (184, 186) qui sont fixées sur des plateaux (180, 182) télescopiques dans des directions respectives opposées.

2. Machine selon la revendication 1, **caractérisée en ce que** la table de coupe (60, 60.3, 60.4) possède dans la direction d'avancement une étendue longitudinale (100) qui est nettement inférieure au double de la longueur (102) du produit alimentaire (62) dans cette direction d'avancement.

3. Machine selon la revendication 1 ou 2, **caractérisée en ce que**
- le support (112) possède une surface bombée sur laquelle le produit alimentaire (62) peut être posé par le dessus,
- une rainure longitudinale (114) ou une fente longitudinale est présente dans la surface bombée pour l'enfoncement de l'organe de coupe (28.1).

4. Machine selon l'une des revendications précédentes, **caractérisée en ce qu'**un mécanisme entraîneur est présent de telle sorte que, dans aucune position de pivotement de l'organe de coupe (28), on ne peut effectuer d'avancements indépendants l'un de l'autre de la rainure de coupe (86, 114) ou de la fente de coupe (189) et de l'organe de coupe (28).

5. Machine selon l'une des revendications précédentes, **caractérisée en ce que** l'organe de coupe (28) est monté sur un bâti pivotant (16) qui, au moyen d'un dispositif de pivotement, peut être pivoté autour d'un axe de pivotement (18) de telle sorte que, dans l'une de ses positions finales de pivotement, l'organe de coupe a totalement traversé transversalement le produit alimentaire, et que, dans son autre position finale (16a) de pivotement, l'organe de coupe est totalement déplacé hors du profil d'espace libre occupé par le produit alimentaire.

6. Machine selon l'une des revendications précédentes, **caractérisée en ce que** le dispositif de pivotement comporte
- un bras en porte-à-faux (30) fixé sur le bâti (16),
- une partie rotative dotée d'un prolongement en porte-à-faux (38), qui peut être mise en rotation,
- une tige articulée (32) qui est fixée de manière articulée au bras libre en porte-à-faux (30) par l'une de ses extrémités et au prolongement (38) par son autre extrémité.

7. Machine selon l'une des revendications 4 à 6, **caractérisée en ce que** le mécanisme entraîneur comporte un cliquet d'arrêt (106) qui est fixé sur le bâti pivotant (16) et qui, dans toute position de pivotement du bâti pivotant (16), se trouve en prise avec une rainure entraîneuse (108) fixement installée sur la table de coupe (60) ou sur l'entraînement motorisé (50) ou sur le carter (14).

8. Machine selon l'une des revendications précédentes, **caractérisée en ce qu'**un couteau ruban (28) est présent comme organe de coupe.

9. Machine selon la revendication 8, **caractérisée en ce que** des galets de renvoi (24, 25) pour le couteau ruban (28.1), respectivement présents de part et d'autre du produit alimentaire, peuvent être déplacés ensemble et conjointement avec la rainure de coupe (86, 114) ou la fente de coupe en direction perpendiculaire au plan de coupe.

10. Machine selon l'une des revendications précédentes, **caractérisée en ce que** les plateaux (180, 182) sont réalisés en forme de U en coupe transversale.

11. Machine selon l'une des revendications précédentes, **caractérisée en ce que** la direction respective de déploiement des plateaux télescopiques (180, 182) s'étend en éloignement de la rainure de coupe ou de la fente de coupe (189).

12. Machine selon l'une des revendications précédentes, **caractérisée en ce que**
- les plateaux télescopiques (180, 182) et les parois latérales télescopiques (188, 190) sont constitués de panneaux partiels (202) en forme de U,
- les panneaux partiels (202) sont mutuellement reliés de façon télescopique par l'intermédiaire d'au moins une liaison (203) à parallélogramme articulé.

13. Machine selon la revendication 12, **caractérisée en ce qu'**un revêtement antifriction est présent sur le dessous des plateaux (180, 182).

14. Machine selon la revendication 13, **caractérisée en ce qu'**une feuille antifriction est présente, notamment est collée, sur le dessous des panneaux partiels (202).

15. Machine selon l'une des revendications précédentes, **caractérisée en ce qu'**un couteau circulaire (118) est présent comme organe de coupe.

16. Machine selon la revendication 15, **caractérisée en ce que**
- un coulisseau (120) peut être déplacé en va-et-vient parallèlement à la direction de coupe (152),
- le couteau circulaire (118) est lié en déplacement au coulisseau (120) de telle sorte que
- lors d'un déplacement du coulisseau (120) dans la direction de coupe (152), le couteau circulaire (118) peut être dirigé à travers un produit alimentaire (62) à couper, et que
- lors d'un déplacement du coulisseau (120) dans la direction (154) contraire à la direction de coupe, le couteau circulaire (118) peut être dirigé hors du produit alimentaire (62) à couper.

17. Machine selon la revendication 16, **caractérisée en ce que** le couteau circulaire (118) est lié en déplacement au coulisseau (120) de telle sorte que le couteau circulaire (118) ne peut être entraîné en rotation que lors d'un déplacement du coulisseau (120) dans la direction de coupe (152).

18. Machine selon la revendication 17, **caractérisée en ce qu'**un mécanisme de roue libre agit sur l'entraînement en rotation du couteau circulaire (118) lors du déplacement du couteau circulaire en direction (154) contraire à la direction de coupe.

19. Machine selon l'une des revendications précédentes, **caractérisée en ce que**
- une courroie dentée (136) est présente le long de la voie de guidage (122) du coulisseau (120),
- un élément rotatif (130) monté à rotation sur le coulisseau (120) engrène avec la courroie dentée (136),
- l'élément rotatif (130) est lié en rotation à l'entraînement motorisé en rotation (129) du couteau circulaire (118).

20. Machine selon l'une des revendications précédentes, **caractérisée en ce que** le déplacement du couteau circulaire (118) est identique au déplacement du coulisseau (120) quant à sa direction et à son ampleur.

21. Machine selon la revendication 19 ou 20, **caractérisée en ce que** les plateaux télescopiques (180, 182) et la voie de guidage (122) sont orientés en inclinaison par rapport à l'horizontale, notamment en étant basculés vers le côté avant (126) de la machine (10.4).

22. Machine selon l'une des revendications 19 à 21, **caractérisée en ce que** la voie de déplacement du couteau circulaire (118) est orientée parallèlement à la voie de guidage (122) et/ou parallèlement au plan d'inclinaison des plateaux télescopiques (180, 182).

23. Machine selon l'une des revendications 16 à 22, **caractérisée en ce que** l'entraînement du coulisseau comprend :
- une partie rotative (148) pouvant être entraînée en rotation et dotée d'un prolongement en porte-à-faux (146),
- une tige articulée (32.4) qui est fixée de manière articulée au coulisseau (120) par l'une de ses extrémités et au prolongement (146) par son autre extrémité.

24. Machine selon la revendication 23, **caractérisée en ce que** l'entraînement du coulisseau est conçu de telle sorte que, lors d'une révolution complète de la partie rotative (148), le coulisseau (120) a accompli un déplacement complet dans la direction de coupe (152) et dans la direction (154) contraire à la direction de coupe.

25. Machine selon l'une des revendications précédentes, **caractérisée en ce que** la rainure de coupe ou la fente de coupe (189) présente pour l'organe de coupe est fermée par une bande de recouvrement (220) fixée sur l'organe de coupe.

26. Machine selon la revendication 25, **caractérisée en ce que**
- la bande de recouvrement (220) est fixée par l'une de ses extrémités à l'extrémité avant (224) de la rainure de coupe ou de la fente de coupe (189) et par son autre extrémité (226) dans la machine (10.4) en un endroit (228) situé après la position finale (118.2) du couteau circulaire (118) dans la direction contraire (154),
- la bande de recouvrement (220) est guidée dans la région de la rainure de coupe ou de la fente de coupe (189) par au moins un galet (230) qui est fixé sur un bâti (234), portant l'organe de coupe (118) et pouvant être déplacé le long de la rainure de coupe ou de la fente de coupe (189), de telle sorte que la bande de recouvrement (220) est toujours présente devant l'organe de coupe (118) indépendamment de la position (118.1, 118.2) de l'organe de coupe (118) dans la rainure de coupe ou dans la fente de coupe (189).

27. Machine selon l'une des revendications précédentes, **caractérisée en ce que**
- un bâti (156) assurant le mouvement télescopique des plateaux (180, 182) est présent, qui peut être déplacé cycliquement dans la direction d'avancement (54) et dans la direction (56) contraire à la direction d'avancement,
- la voie de guidage (122), le couteau circulaire (118) et les plateaux télescopiques (180, 182) sont fixés sur le bâti (156).

28. Machine selon l'une des revendications précédentes, **caractérisée en ce que** les plateaux télescopiques (180, 182) peuvent être guidés le long d'un élément de soutien (200).

29. Machine selon l'une des revendications précédentes, **caractérisée en ce que** l'extrémité en porte-à-faux respective des deux plateaux télescopiques (180, 182) respectivement fixés sur l'élément récepteur est maintenue sur les deux parois latérales (14.6, 14.7) du carter (14.4) avec possibilité de fixation en position.

30. Machine selon l'une des revendications précédentes, **caractérisée par** un dispositif pour modifier l'épaisseur des tranches individuelles (62.1) de produit alimentaire.
